# EUROPÄISCHE PATENTSCHRIFT

(11) **EP 3 638 974 B1**
(45) Veröffentlichungstag und Bekanntmachung des Hinweises auf die Patenterteilung: **10.05.2023**
(21) Anmeldenummer: 18727768.6
(22) Anmeldetag: 24.05.2018
(51) Int. Cl.: F42B 12/74, F42B 12/78, F42B 33/00, F42C 19/10, F42B 5/02, F42B 12/80

(54) **VERFAHREN ZUR HERSTELLUNG EINES KLEINKALIBERGSCHOSSES UND KLEINKALIBERGSCHOSS SOWIE KLEINKALIBERMUNITION MIT EINEM DERARTIGEN KLEINKALIBERGESCHOSS**
METHOD FOR THE PRODUCTION OF A SMALL CALIBRE BULLET, SMALL CALIBRE BULLET AND SMALL CALIBRE AMMUNITION WITH SUCH A SMALL CALIBRE BULLET
PROCÉDÉ DE FABRICATION D'UN PROJECTILE DE PETIT CALIBRE, PROJECTILE DE PETIT CALIBRE ET MUNITION DE PETIT CALIBRE CONTENANT UN TEL PROJECTILE DE PETIT CALIBRE

(30) Priorität: 12.06.2017 DE 102017112889
(43) Veröffentlichungstag der Anmeldung: 22.04.2020
(73) Patentinhaber: Rheinmetall Waffe Munition GmbH, 29345 Südheide (DE)
(72) Erfinder: STENZEL, Udo, 97708 Bad Bocklet (DE); LITTE, Tobias, 72145 Hirrlingen (DE); STOPPER, Daniel, 72108 Rottenburg-Ergenzingen (DE)
(74) Vertreter: DREISS Patentanwälte PartG mbB
(86) Internationale Anmeldenummer: PCT/EP2018/063638
(87) Internationale Veröffentlichungsnummer: WO 2018/228787

(56) Entgegenhaltungen:
- EP-B1- 1 745 260
- DE-A1- 19 730 968
- DE-U1- 29 510 977
- FR-A1- 2 821 151
- BREDE U ET AL: "PRIMER COMPOSITIONS IN THE COURSE OF TIME: FROM BLACK POWDER AND SINOXID TO SINTOX COMPOSITIONS AND SINCO BOOSTER", PROPELLANTS, EXPLOSIVES, PYROTECHNICS, WILEY - V C H VERLAG GMBH & CO., WEINHEIM, DE, Bd. 21, Nr. 3, 1. Januar 1996 (1996-01-01) , Seiten 113-117, XP000604364, ISSN: 0721-3115, DOI: 10.1002/PREP.19960210302

## Beschreibung

Die Erfindung betrifft ein Verfahren zur Herstellung eines Kleinkalibergschosses sowie ein Kleinkalibergeschoss und eine Kleinkalibermunition mit einem derartigen Kleinkalibergeschoss, welche sich durch eine Schadstoffarmut auszeichnen.

Als schadstoffarm wird eine Patrone bezeichnet, wenn diese zumindest ein blei- und bariumfreies Anzündhütchen aufweist und wenn das Geschoss ein abgedecktes Bleiheck besitzt.

Ein bleireduziertes oder bleifreies Jagdbüchsengeschoss mit verbesserter Haltekraft des Kerns im Mantel beschreibt die DE 100 42 711 A1. Zur Verbesserung der Haltekraft wird vorgeschlagen, dass der Kern und der Mantel zusätzlich zur kraftschlüssigen Verbindung eine formschlüssige und / oder stoffschlüssige Verbindung aufweist. Als Kernwerkstoffe werden nichtmetallische Werkstoffe wie Kunststoff genannt. Weitere Werkstoffe des Kerns können Kupfer, Zinn, Zink, Eisen, Wolfram, Titan etc. sein. Der Mantel hingegen besteht aus den üblichen Mantelwerkstoffen wie Stahl, tombakplattierter Stahl, Tombak (Kupfer-ZinkLegierung) oder Kupfer.

Ein Jagdbüchsengeschoss mit zusätzlich gekapseltem Kern benennt die DE 100 45 009 A1. Hier wird der Kern zusätzlich zum Außenmantel von einem weiteren Mantel, dem Kernmantel, umschlossen. Der Kern ist dadurch vollständig umschlossen. Jedoch besteht der Kern aus einem toxischen Werkstoff, wie beispielsweise Blei.

Eine Patrone für Handfeuerwaffen, mit einer mit einem Anzündhütchen versehenen und eine Treibladung enthaltende Patronenhülse sowie mit einem in den Hals der Patronenhülse eingesetzten Geschoss offenbart die DE 197 10 113 A1, wobei das Geschoss einen Mantel, einen in dem Mantel angeordneten harten Kern und einen den Kern im Mantel haltenden Träger aufweist.

Die FR 2821151 A1 offenbart ein Projektil mit einem unterkalibrigen Kern, insbesondere für Klein- und Mittelkalibermunition. Das Projektil besteht aus einem Kern und einer Hülle. Die Hülle wird mit ihrem ogivalen Ende auf den Kern gecrimpt. Der Kern hat einen zentralen Zylinder, der im vorderen Teil durch eine konische Spitze verlängert ist. Im hinteren Teil weist der Kern ein kegelstumpfförmiges Lager auf, das mit der Hülle zusammenarbeitet. Zwischen dem zentralen Zylinder des Kerns und einer konischen Bohrung der Hülle ist ein Ringspiel eingebunden. Dieses Spiel nimmt von einer Kante zum Lager zu. Durch dieses Spiel kann die Hülle durch radiale Kompression verformt werden, wodurch der Verschleiß eines Waffenrohres verringert werden kann.

Ein verbessertes Geschoss von kleinem Kaliber mit einer gewissen panzerbrechenden Eigenschaft zeigt die DE 697 13 760 T2 auf. Das Geschoss besteht aus einem dünnen metallischen Werkstoff als Mantel und einem darin eingeschlossenen Geschosskern aus festem Werkstoff, wie Hartmetall, Schwermetall etc. Ein Ballastmaterial, das den hintersten Teil des Geschossmantels ausfüllt, besteht aus einer Bleilegierung.

Die DE 197 30 968 A1 beschreibt ein Verfahren zur Herstellung eines Geschosses und ein Geschoss. Gefertigt wird in schalenartiger Rohling aus Metall, wobei der Rohling zu einem Mantel bearbeitet wird, der eine Basis und eine daran angrenzenden, einen Hohlraum umgebende, wesentlich zylindrische Wandung aufweist. Am hinteren Ende des Geschosskerns sind Greifmittel vorgesehen. Die Greifmittel bestehen aus Kanten oder Nuten. Diese wirken mit Empfangsmitteln im Mantel zusammen und verriegeln das Kernende fest an die Basis des Mantels.

Übliche Geschosse im Kleinkaliberbereich, wie 5,56mmx45 und 7,62mmx51, weisen tiefgezogene Tombak- oder tombakplattierte-Stahlmäntel auf, deren Wirkmasse durch einen Bleikern gebildet wird. Sogenannte Hartkerngeschosse enthalten vor dem Bleikern zusätzlich einen Stahlkern als Penetrator.

Die DE 29 510 977 U1 beschäftigt sich mit einem Projektil für Patronen für Waffen mit gezogenem Lauf, aufweisend einen Kern, der die Hauptmasse des Projektils darstellt. Eine Hülle, ist auf die Außenseite des Kerns aufgebracht und bedeckt diesen zumindest teilweise, wobei die Hülle sowohl von außen wie auch zum Kern hin vollständig mit einer Zinnschicht von einer vorbestimmten Dicke überzogen ist. Vor dem Bleikern ist eine Stahlspitze vorgesehen.

Sogenannte Solid-Geschosse, d.h. Geschosse aus einer massiven Kupferbasislegierung haben aufgrund ihres im Vergleich zum Blei geringeren spezifischen Gewichts eine größere Länge, um ein vorgesehenes Gesamtgewicht zu erreichen. Nachteilig ist, dass damit eine unzureichende Stabilisierung auf der Flugbahn durch den im Waffenlauf eingebrachten Drall einhergeht. Das führt zu einer geringen außerballistischen Stabilität derartiger Geschosse. Für eine gute Stabilität wären kürzere Dralllängen notwendig, was bei bereits eingeführten Waffen sich so nicht realisieren lässt.

Hier stellt sich die Erfindung die Aufgabe, ein Kleinkalibergeschoss aufzuzeigen, das schadstoffarm ist, kostengünstig hergestellt werden kann und vorgenannte Nachteile nicht aufweist.

Gelöst wird die Aufgabe durch die Merkmale der Patentansprüche 1 und 2. Vorteilhafte Ausgestaltungen spiegeln die Unteransprüche wieder.

Ein erfindungsgemäßes Geschoss gleicht die geringe Dichte der Kupferbasislegierung gegenüber Blei durch eine höhere Dichte des Hartmetall-Penetrators aus. Dadurch kann eine Verlängerung des Geschosses, wie vorgenannt beschrieben, entfallen. Das Geschoss kann eine übereinstimmende Gesamtlänge wie bisherige Geschosse aufweisen. Die innen-, außen- und ziel-ballistischen Forderungen können eingehalten werden, mit dem Vorteil einer erhöhten Durchschlagsleistung gegen halbharte Ziele.

Durch das erfindungsgemäße Verfahren gemäß Anspruch 1 werden ein schadstoffarmes Geschoss und damit eine schadstoffarme Patrone mit erhöhter Durchschlagsleistung gegenüber bestehenden Konzepten geschaffen. Der Aufbau des Geschosses ergibt sich aus der Kombination schadstoffarmes, spezifisch leichtes Solid-Geschoss mit einem vollständig umschlossenen Penetrator mit einer spezifisch höheren Dichte als Kern. Abgebildet wird somit ein Solid-Geschoss mit einem Hartkern.

Das Geschoss wird aus bevorzugt zwei Halbzeugen (Geschosskörper, Penetrator) erstellt. Zunächst wird ein Geschosskörper aus einer Kupferbasislegierung (Messing, Tabak, Bronze) erzeugt. Die Herstellung kann aus fließpressbaren Ronden erfolgen. Der Geschosskörper ist außen überkalibergroß und wird beim Schuss in die Züge und Felder des Waffenrohrs gepresst. Der Geschosskörper weist eine Sacklochbohrung auf, in die von vorn der maßlich abgestimmte Hartkern (Penetrator) eingesetzt werden kann. D.h., die Maße der Sacklochbohrung und die des Penetrators sind aufeinander abgestimmt.

Der Hartkern ist ein überwiegend zylindrisches Bauteil aus Wolframcarbit mit einer Spitze am vorderen Ende. In den Boden des Hartkernrohlings sind Rillen eingepresst, die beim Abschuss zu einer Verzahnung mit dem Geschosskörper führen. Dadurch wird die Übertragung des Dralls eines Waffenrohres sicher auf den Hartkern übertragen.

Der Hartkern wird in den Geschosskörper bevorzugt eingesetzt. Der mit dem eingesetzten Hartkern versehene Geschosskörper kann dann beispielsweise einer Rundknetmaschine zugeführt werden und der Geschosskörper bzw. dessen Werkstoff im vorderen Bereich verjüngt, sodass dieser um den Hartkern herum nach vorne fließt. Es entsteht ein Vollgeschoss mit vollständig umschlossenem Hartkern.

Durch den einbringbaren Penetrator wird eine erhöhte Durchschlagleistung gegen halbharte Ziele erreicht, ohne eine Verformung beim Beschuss sogenannter Weichziele aufzuweisen. Das Geschoss kann dadurch universell (multi purpose) gegen weiche wie auch halbharte Ziele eingesetzt werden. Das Geschoss erfüllt durch das einstellbare Geschossgewicht, d.h. durch die Wahl des Penetrators bzw. Materials des Penetrators, auch eine erforderliche Übereinstimmung der Flugbahn mit den bisher verwendeten Hart- und den verwendeten Weichkerngeschossen.

Diese Idee kann nunmehr auch auf Geschosse im Kaliberbereich von 4.6mm × 30 bis 12,7 mm × 99 übertragen werden, wobei dieser Kaliberbereich nicht einschränkend anzusehen ist.

Vorgeschlagen wird ein Kleinkalibergeschoss, das als Solid (Masse) aus Kupferbasislegierung mit einem Hartmetallkern ausgeführt ist. Zu Kupferbasislegierungen zählen neben Kupfer als Basis Zusätze wie Zink und Zinn in variablen Legierungsanteilen, was zu der Bezeichnung Messing, Tombak oder Bronze führt.

Messing ist dabei eine der bekanntesten Kupferlegierungen. Den Messinglegierungen ist gemeinsam, seien es Guss- oder Knetlegierungen, dass ihre Hauptbestandteile die Metalle Kupfer und Zink sind, zu denen je nach verlangter Eigenschaft noch weitere Legierungsmetalle in geringeren Anteilen hinzugefügt werden. Als Tombak werden Messingsorten mit > 67% Kupfer bezeichnet, mit Bronze Legierungen mit mindestens 60% Kupfer soweit sie nicht durch den Hauptlegierungszusatz Zink den Messingen zugeordnet sind.

In diese massive Kupferbasislegierung wird ein Penetrator aus Hartmetall eingearbeitet, d.h. eingelagert. Der Penetrator wird von dieser Kupferbasislegierung vollständig umschlossen. Die Oberfläche des Kleinkalibergeschosses kann, wenn erwünscht, mit einer dünnen Verzinnung versehen werden, zumindest teilweise. Dieses Kleinkalibergeschoss bildet die Grundlage einer schadstoffarmen Kleinkalibermunition. Damit aber auch die Kleinkalibermunition selbst schadstoffarm ist, weist die Kleinkalibermunition beispielsweise ein blei- und bariumfreies Anzündhütchen auf, das im Boden einer das Kleinkalibergeschoss und eine Treibladung aufnehmenden Treibladungshülse angeordnet ist.

Die Vorteile des AP-Geschosses liegen des Weiteren darin, dass dieses in der Herstellung kostengünstig und aus nur zwei Teilen möglich ist. Es wird eine günstige Schwerpunktlage und gute Stabilität auf der Flugbahn realisiert. Auf Weichzielen wird eine Splitterbildung vermieden, bei Hartzielen eine hohe Durchschlagsleistung erreicht.

Anhand eines Ausführungsbeispiels mit Zeichnung soll die Erfindung näher erläutert werden. Es zeigt:
- Fig. **1**: einen Geschosskörper,
- Fig. 2: einen Hartkern-Penetrator,
- Fig. 3: den aus Fig. 2 in den Geschosskörper aus Fig. 1 eingesetzten Hartkern-Penetrator,
- Fig. 4: ein fertiges Geschoss nach einer ersten Ausführung mit zwei Sacklochbohrungen,
- Fig. 5: ein fertiges Geschoss nach einer zweiten Ausführung mit einer Sacklochbohrung.

In Fig. **1** dargestellt ist ein Geschosskörpers **1** mit wenigsten einer Sacklochbohrung 3, 4.

Fig. 2 zeigt eine Hartkern bzw. einen Penetrator 2. Dieser wird in die wenigstens eine Sacklochbohrung 2 eingesetzt (Fig. 3). Der Geschosskörper 1 besteht aus einer Kupferbasislegierung, der Penetrator 2 besteht bevorzugt aus einem Hartmetall. Zu den Kupferbasislegierungen zählen neben dem Grundwerkstoff Kupfer Messing, Tombak oder Bronze.

Der Penetrator 2 wird in die wenigstens eine Sacklochbohrung 3 des Geschosskörpers **1** eingesetzte bzw. eingelegt. Dabei bleibt ein Überstand **1.1** des Geschosskörpers **1** außer Eingriff mit dem Penetrator 2.

Dieser kann nunmehr in die massive Kupferbasislegierung des vorderen Bereichs 1.1 des Geschosskörpers 1 eingearbeitet werden. Das Einarbeiten kann beispielsweise durch eine Rundknetmaschine erfolgen. Dabei wird der Überstand 1.1 bevorzugt kontinuierlich um den Penetrator 2 rundgeknetet, bis dieser Überstand 1.1 den Penetrator 2 nunmehr durch die bevorzugte Kupferbasislegierung des Geschosskörpers 1 im vorderen Bereich 1.1' vollständig umschlossen hat. Der Penetrator bzw. der Hartmetallkern 2 wird nach dem Einarbeiten vom Geschosskörpermaterial vollständig und allseitig umschlossen. Der Geschosskörper 1 und der Penetrator 2 bilden nun ein Geschoss 10 (Fig. 4, 5).

Fig. 5 zeigt eine Variante eines Kleinkalibergeschoss 10', das als Solid (Masse), einem Geschosskörper **1'** aus bevorzugt Kupferbasislegierung mit einem Hartmetallkern 2' ausgeführt ist. Der Geschosskörper **1'** weist hier nur eine Sacklochbohrung 3' auf.

In den Boden des Penetrators 2, (2') sind Rillen 2.1, (2.1') eingebracht, beispielsweise eingepresst. Dies führen beim Abschuss zu einer Verzahnung des Penetrators 2, (2') mit dem Geschosskörper **1, (1** ') (Fig. 2), am Boden des Penetrators 2 (2') und der Sacklochbohrung 3 (3').

Das Kleinkalibergeschoss 10, 10' enthält keine toxischen Bestandteile. Die Oberfläche kann, wenn erwünscht, mit einer dünnen Verzinnung versehen werden, zumindest teilweise. Dieses Kleinkalibergeschoss 10, 10' bildet die Grundlage einer schadstoffarmen Kleinkalibermunition. Damit aber auch die Kleinkalibermunition selbst schadstoffarm ist, weist die Kleinkalibermunition beispielsweise ein blei- und bariumfreies Anzündhütchen auf, das im Boden einer das Kleinkalibergeschoss 10, 10' und eine Treibladung aufnehmenden Treibladungshülse angeordnet ist (nicht näher dargestellt). Über die Masse bzw. das Gewicht des Penetrators 2 kann das Kleinkalibergeschoss 10, 10` auf die Bekämpfung von weichen wie auch harten Zielen ausgerichtet werden.

## Patentansprüche

1. Verfahren zur Herstellung eines Kleinkalibergeschosses (10, 10') umfassend einen Geschosskörper (1, 1') aus massiver Kupferbasislegierung und einen darin eingebrachten Penetrator (2, 2'), der durch den Geschosskörper (1) vollständig umschlossen ist, mit folgenden Schritten:
• Einsetzen des Penetrators (2, 2') in wenigstens eine Sackbohrung des Geschosskörpers (1), wobei ein Überstand (1.1) des Geschosskörpers (1) außer Eingriff mit dem Penetrator (2, 2') bleibt,
• Einarbeiten des Penetrators (2, 2') in die massive Kupferbasislegierung durch Rundkneten des Überstandes (1.1) bis dieser Überstand (1.1) den Penetrator im vorderen Bereich (1.1') vollständig umschlossen hat.

2. Kleinkalibergeschoss (10, 10') hergestellt nach dem Verfahren gemäß Anspruch 1.

3. Kleinkalibergeschoss (10, 10') nach Anspruch 2, **dadurch gekennzeichnet, dass** die Kupferbasislegierung aufbauend auf Kupfer Zusätze wie Zink oder Zinn umfasst.

4. Kleinkalibergeschoss (10, 10') nach Anspruch 2 oder 3, **dadurch gekennzeichnet, dass** der Penetrator (2, 2') aus Hartmetall besteht.

5. Kleinkalibergeschoss (10, 10') nach einem der Ansprüche 2 bis 4, **dadurch gekennzeichnet, dass** eine Oberfläche des Kleinkalibergeschosses (10, 1 O') zumindest teilweise verzinnt *ist.*

6. Kleinkalibergeschoss (10, 10') nach einem der Ansprüche 2 bis 5, **dadurch gekennzeichnet, dass** der Geschosskörper (1, 1 ') zumindest eine Sacklochbohrung (3, 3') aufweist, in die der Penetrator (2, 2') eingesetzt ist.

7. Kleinkalibergeschoss (10, 10') nach einem der Ansprüche 2 bis 6, **dadurch gekennzeichnet, dass** Rillen (2.1. 2.1 ') im Boden des Penetrators (2, 2') vorhanden sind.

8. Kleinkalibergeschoss (10, 10') nach einem der Ansprüche 2 bis 7, **dadurch gekennzeichnet, dass** der Penetrator (2, 2') ein überwiegend zylindrisches Bauteil aus Wolframcarbit mit einer Spitze am vorderen Ende ist.

9. Kleinkalibermunition mit einem Kleinkalibergeschoss (10, 10') nach einem der Ansprüche 2 bis 8.

10. Kleinkalibermunition nach Anspruch 9, **dadurch gekennzeichnet, dass** die Kleinkalibermunition ein blei- und bariumfreies Anzündhütchen aufweist.

11. Kleinkalibermunition nach Anspruch 9 oder 10 im Kaliber 4.6mmx30 bis 12,7mmx99.

## Claims

1. Method for producing a small-caliber projectile (10, 10') comprising a projectile body (1, 1') made of a solid copper-based alloy and a penetrator (2, 2') introduced therein which is completely enclosed by the projectile body (1), the method comprising the following steps:
• inserting the penetrator (2, 2') into at least one blind bore of the projectile body (1), wherein a protrusion (1.1) of the projectile body (1) remains out of engagement with the penetrator (2, 2'),
• incorporating the penetrator (2, 2') into the solid copper-based alloy by rotary kneading of the protrusion (1.1) until this protrusion (1.1) has completely enclosed the penetrator in the front region (1.1').

2. Small-caliber projectile (10, 10') produced by the method according to claim 1.

3. Small-caliber projectile (10, 10') according to claim 2, **characterized in that** the copper-based alloy comprises, building on copper, additions such as zinc or tin.

4. Small-caliber projectile (10, 10') according to claim 2 or claim 3, **characterized in that** the penetrator (2, 2') consists of hard metal.

5. Small-caliber projectile (10, 10') according to any of claims 2 to 4, **characterized in that** a surface of the small-caliber projectile (10, 10') is at least partially tin-coated.

6. Small-caliber projectile (10, 10') according to any of claims 2 to 5, **characterized in that** the projectile body (1, 1') has at least one blind hole (3, 3') into which the penetrator (2, 2') is inserted.

7. Small-caliber projectile (10, 10') according to any of claims 2 to 6, **characterized in that** grooves (2.1, 2.1') are present in the base of the penetrator (2, 2').

8. Small-caliber projectile (10, 10') according to any of claims 2 to 7, **characterized in that** the penetrator (2, 2') is a predominantly cylindrical component made of tungsten carbide with a tip at the front end.

9. Small-caliber ammunition having a small-caliber projectile (10, 10') according to any of claims 2 to 8.

10. Small-caliber ammunition according to claim 9, **characterized in that** the small-caliber ammunition has a lead-free and barium-free primer cap.

11. Small-caliber ammunition according to claim 9 or claim 10 in the caliber 4.6 mm×30 to 12.7 mmx99.

## Revendications

1. Procédé pour la fabrication d'un projectile de petit calibre (10, 10') comprenant un corps de projectile (1, 1') composé d'un alliage massif à base de cuivre et un pénétrateur (2, 2') introduit dans celui-ci, qui est entièrement entouré par le corps de projectile (1, 1'), avec les étapes suivantes :
• l'insertion du pénétrateur (2, 2') dans au moins un trou borgne du corps de projectile (1), dans lequel une partie saillante (1.1) du corps de projectile (1, 1') reste hors de contact avec le pénétrateur (2, 2'),
• l'enfoncement du pénétrateur (2, 2') dans l'alliage massif à base de cuivre par rétreinte de la partie saillante (1.1) jusqu'à ce que cette partie saillante (1.1) ait entièrement entouré le pénétrateur dans la zone avant (1.1').

2. Projectile de petit calibre (10, 10') fabriqué d'après le procédé selon la revendication 1.

3. Projectile de petit calibre (10, 10') selon la revendication 2, **caractérisé en ce que** l'alliage à base de cuivre comprend sur la base du cuivre des additifs comme le zinc ou l'étain.

4. Projectile de petit calibre (10, 10') selon la revendication 2 ou 3, **caractérisé en ce que** le pénétrateur (2, 2') est constitué de métal dur.

5. Projectile de petit calibre (10, 10') selon l'une quelconque des revendications 2 à 4, **caractérisé en ce qu'**une surface du projectile de petit calibre (10, 10') est au moins en partie étamée.

6. Projectile de petit calibre (10, 10') selon l'une quelconque des revendications 2 à 5, **caractérisé en ce que** le corps de projectile (1, 1') présente au moins un trou borgne (3, 3'), dans lequel le pénétrateur (2, 2') est inséré.

7. Projectile de petit calibre (10, 10') selon l'une quelconque des revendications 2 à 6, **caractérisé en ce que** des rainures (2.1, 2.1') sont présentes dans le fond du pénétrateur (2, 2').

8. Projectile de petit calibre (10, 10') selon l'une quelconque des revendications 2 à 7, **caractérisé en ce que** le pénétrateur (2, 2') est une pièce principalement cylindrique composée de carbure de tungstène avec une pointe à l'extrémité avant.

9. Munition de petit calibre avec un projectile de petit calibre (10, 10') selon l'une quelconque des revendications 2 à 8.

10. Munition de petit calibre selon la revendication 9, **caractérisée en ce que** la munition de petit calibre présente une amorce sans plomb et sans baryum.

11. Munition de petit calibre selon la revendication 9 ou 10 d'un calibre de 4,6 mm × 30 à 12,7 mm × 99.
